# EUROPÄISCHE PATENTSCHRIFT

(11) **EP 1 058 001 B1**
(45) Veröffentlichungstag und Bekanntmachung des Hinweises auf die Patenterteilung: **16.02.2005**
(21) Anmeldenummer: 00109323.6
(22) Anmeldetag: 02.05.2000
(51) Int. Cl.: F02M 59/10, F04B 9/04

(54) **Hochdruckförderpumpe**
High pressure feed pump
Pompe d'alimentation haute pression

(30) Priorität: 31.05.1999 CH 101399
(43) Veröffentlichungstag der Anmeldung: 06.12.2000
(73) Patentinhaber: CRT Common Rail Technologies AG, 8212 Neuhausen am Rheinfall (CH)
(72) Erfinder: Spinnler, Fritz, 5507 Mellingen (CH)
(74) Vertreter: Patentanwälte Schaad, Balass, Menzl & Partner AG

(56) Entgegenhaltungen:
- DE-A- 19 635 164
- US-A- 2 292 728
- US-A- 4 184 817

## Beschreibung

Die vorliegende Erfindung betrifft eine Förderpumpe für hohe Drücke und insbesondere den Antrieb von Förderpumpen, die nach dem Hubkolben-Prinzip arbeiten. Hochdruckförderpumpen haben einen im bezug auf den Kolbendurchmesser verhältnismässig langen Kolbenhub und sind deshalb geeignet, hohe Drücke zu erzeugen. Solche Hochdruckförderpumpen werden beispielsweise für die Erzeugung des Einspritzdruckes in Kraftstoff-Einspritzsystemen (z.B. Common-Rail) für Verbrennungsmotoren eingesetzt. Eine Hochdruckförderpumpe ist beispielsweise in der EP-A-881 380 A1 offenbart.

Hochdruckförderpumpen dieser Art weisen einen Hochdruckzylinder bzw. Plungerzylinder und einen in diesem hin- und herbewegbaren zylindrischen Förderkolben bzw. Plungerkolben auf, wobei das Volumen des Förderraums innerhalb des Hochdruckzylinders durch die Hubbewegung des Plungerkolbens verändert wird. Bei einem Füllhub des Plungerkolbens ist der Förderraum über ein Füllventil mit einem Vorratsraum für ein Fördermedium verbindbar, um den im Hubvolumen sich vergrössernden Förderraum mit dem Fördermedium zu füllen. Während eines folgenden Förderhubs bei geschlossenem Füllventil steigt der Druck im Förderraum bis ein Druckventil öffnet und dadurch den Förderraum mit einem Hochdruckraum verbindet. Die genaue Ausgestaltung der Hochdruckpumpe ist in der genannten EP-A-0 881 380 A1 beschrieben, deren Offenbarung durch diese Bezugnahme ausdrücklich zum Inhalt der vorliegenden Anmeldung gemacht wird.

Eine gattungsgemässe Hochdruckförderpumpe ist in der US-A-4 184 817 beschrieben. Diese Hochdruckförderpumpe besitzt einen Förderkolben, der in einem Hochdruckzylinder hin und her bewegbar ist und auf einer Kontaktfläche eines drehbar auf einem Excenter gelagerten Abwälzringes anliegt. Der Abwälzring weist einen radial nach aussen geöffneten U-förmigen Querschnitt mit einer axial mittig angeordneten, die Kontaktfläche bildenden Ausnehmung auf. Die umlaufende Ausnehmung dient dabei der axialen Positionierung des Förderkolbens.

Der Antrieb des Plungerkolbens erfolgt durch einen Exzentertrieb, der einen auf einer Exzenterwelle gelagerten Exzenter umfasst, auf dem ein Abwälzring drehbar gelagert ist. Während der Drehung des Exzenters liegt der vorgespannte Förderkolben mit einer an seinem einen Ende vorgesehenen tellerartigen Erweiterung an dem Abwälzring an. Aufgrund der Kraftverhältnisse beim Durchgang durch den oberen und unteren Totpunkt dreht sich der Abwälzring hierbei hin und her und wechselt pro Umdrehung der Exzenterwelle zweimal seine Drehrichtung. Dies kann bei hoher Drehzahl der Antriebswelle zu Beschädigungen an den Bauteilen des Exzentertriebs führen.

Es ist deshalb eine Aufgabe der vorliegenden Erfindung, eine Hochdruckförderpumpe zu schaffen, die auch bei hoher Drehzahl störungsfrei arbeitet.

Diese Aufgabe wird mit einer Hochdruckförderpumpe gelöst, welche die Merkmale des Anspruchs 1 aufweist.

Erfindungsgemäss weist der Abwälzring zumindest eine Ausnehmung oder Aussparung auf, so dass das Trägheitsmoment des Abwälzrings bezüglich seiner Drehachse reduziert ist. Durch diese Verringerung des Trägheitsmomentes wird auch das Beschleunigungsmoment des Abwälzrings bei einer Drehrichtungsänderung reduziert, wodurch Beschädigungen des Exzentertriebs insbesondere im Bereich einer Kontaktfläche zwischen Abwälzring und Förderkolben vermieden werden.

Hierdurch ist es möglich eine gattungsgemässe Hochdruckförderpumpe mit höheren Drehzahlen als bisher zu betreiben, ohne dass der nachteilige Effekt einer Gleitbewegung zwischen dem Abwälzring und dem Kolbenfuss auftritt. Ferner bringt die Verringerung des Trägheitsmoments und damit der Gesamtmasse des Abwälzrings insgesamt eine Entlastung der Exzentertriebkonstruktion mit sich, da auch die Lager der Antriebswelle geringeren Belastungen ausgesetzt werden.

Vorteilhafte Ausführungsformen der Erfindung sind in der Beschreibung, den Figuren sowie den Unteransprüchen beschrieben.

Nach einer ersten Ausführungsform kann die Ausnehmung oder Aussparung am Aussenumfang des Abwälzringes ausgebildet sein. Hierdurch wird die Stabilität des Abwälzringes nicht verringert, wobei jedoch gleichzeitig das Trägheitsmoment reduziert werden kann.

Nach einer weiteren Ausbildung der Erfindung weist der Abwälzring an seinem Aussenumfang und axial ausserhalb des Bereiches der Kontaktfläche zumindest eine umlaufende Ausnehmung auf. Bei dieser Ausführungsform ist der Abwälzring ausserhalb des Bereiches der Kontaktfläche symmetrisch abgesenkt, wodurch wiederum die Stabilität nicht verringert, jedoch das Trägheitsmoment und damit auch das Beschleunigungsmoment bei Drehrichtungsänderungen reduziert ist.

Besonders vorteilhaft ist es, wenn der Abwälzring zwei umlaufende Ausnehmungen aufweist, welche die Kontaktfläche seitlich begrenzen, und die jeweils am äusseren Rand des Abwälzringes vorgesehen sind. Hierdurch ist eine symmetrische Anordnung geschaffen, die hinsichtlich der Verringerung des Trägheitsmomentes optimiert ist. Bei dieser Ausführungsform ist lediglich im Bereich der Kontaktfläche der erforderliche Aussendurchmesser des Abwälzringes vorhanden. Ausserhalb der Kontaktfläche ist der Abwälzring massenreduziert.

Nachfolgend wird die Erfindung anhand einer vorteilhaften Ausführungsform rein beispielhaft und unter Bezugnahme auf die beigefügten Figuren näher erläutert. Es zeigen:
- Fig. 1: eine Schnittansicht einer Hochdruckförderpumpe mit einem Exzentertrieb;
- Fig. 2: eine Schnittansicht entlang der in Fig. 1 gezeigten Ebene II-II, welche die Kontaktfläche zwischen dem Abwälzring und dem Förderkolben darstellt;
- Fig. 3: eine Schnittansicht eines Exzentertriebs in der oberen Totpunktlage des Föderkolbens;
- Fig. 4: eine Schnittansicht eines Exzentertriebs in der unteren Totpunktlage des Föderkolbens; und
- Fig. 5: eine Schnittansicht eines Abwälzrings gemäss der vorliegenden Erfindung.

Figur 1 zeigt einen Längsschnitt durch eine Hochdruckförderpumpe mit einem Gehäuse 4, in das ein Hochdruckzylinder 8 eingelassen ist, in dem sich ein Förderkolben 9 hin und her bewegen kann. Der Hochdruckzylinder 8 ist von einem Grundkörper 11 in dem Gehäuse 4 eingespannt, der mittels Schraubbolzen 18 und 18' in dem Gehäuse 4 verschraubt ist. In dem Grundkörper 11 ist ferner ein Einlassventil 12 sowie ein Auslassventil 13 vorgesehen, wobei das Auslassventil 13 den Durchgang zu einem Hochdruckbehälter 14 öffnet und schliesst.

In dem Gehäuse 4 der Hochdruckförderpumpe ist ferner ein Exzentertrieb vorgesehen, der eine Antriebswelle 3 aufweist, die über Lager 5 und 5' frei um eine Rotationsachse 1 drehbar abgestützt ist. Die Antriebswelle 3 trägt zwischen den Lagerstellen 5, 5' einen bezüglich der Rotationsachse 1 der Antriebswelle 3 exzentrisch angeordneten Exzenterzapfen 6, dessen Zentrumsachse 2 parallel zur Rotationsachse 1 der Antriebswelle 3 verläuft. Auf dem Exzenterzapfen 6 ist ein an seinem Aussenumfang bombierter Abwälzring 7 drehbar gegenüber dem Exzenterzapfen 6 gelagert.

In einer im wesentlichen kreiszylinderförmigen Bohrung 10 des Hochdruckzylinders 8 ist der Förderkolben 9 gleitend verschiebbar geführt. Der Förderkolben 9 weist an seinem der Antriebswelle 3 zugewandten Ende eine tellerartige Erweiterung 15 auf, die auf dem Abwälzring 7 aufsitzt. Dabei bezeichnet das Bezugszeichen 16 die Berührungsstelle bzw. Kontaktfläche zwischen dem Abwälzring 7 und dem erweiterten Ende 15 des Förderkolbens 9. Mittels einer Druckfeder 17, die sich einerseits am Hochdruckzylinder 8 und andererseits auf dem Teller 15 abstützt, wird der Förderkolben 9 gegen den Abwälzring 7 vorgespannt.

Zur Kompression und Förderung eines Fördermediums wird der Förderkolben 9 durch den Exzentertrieb 3, 6, 7 auf und ab bewegt. Wenn sich der Förderkolben 9 bei einem Füllhub nach unten bewegt, füllt sich der Förderraum des Hochdruckzylinders 8 über das Einlassventil 12 mit dem Fördermedium. Wenn sich der Förderkolben 9 bei einem folgenden Förderhub nach oben bewegt, steigt der Druck im Förderraum bei geschlossenem Einlassventil 12 bis das Auslassventil 13 öffnet und dadurch den Förderraum mit dem Hochdruckbehälter 14 verbindet. Dabei wird das Fördermedium in den Hochdruckbehälter 14 gefördert.

Figur 2 zeigt einen Schnitt entlang der Linie II-II von Figur 1, wobei die Kontaktfläche 16 entlang dieser Schnittebene schraffiert dargestellt ist. Wie zu erkennen ist, ist die bei hohen Druckbelastungen des Förderkolbens 9 gegen den Abwälzring 7 auftretende Kontaktfläche 16 ellipsenartig, da der Abwälzring 7 leicht bombiert ist.

Die Figuren 3 und 4 verdeutlichen die Funktionsweise des Exzentertriebes sowie die Bewegung des Abwälzringes 7 bei Durchlaufen der oberen und der unteren Totpunktlage. Figur 3 zeigt den Förderkolben 9 in der oberen Totpunktlage. Bei einer fortschreitenden Drehung des Exzenterzapfens 6 bzw. der Antriebswelle 3 im dargestellten Gegenuhrzeigersinn bewegt sich die Kontaktfläche 16 in Figur 3 nach links, wodurch der Abwälzring 7 im Uhrzeigersinn rotiert. Dies liegt daran, dass die Vorspannung der Feder 17 und der Druck im Förderraum im Bereich der oberen Totpunktlage am grössten ist, so dass die von der Feder 17 ausgeübte Kraft grösser als die Gleitreibungskraft zwischen dem Teller 15 sowie dem Abwälzring 7 ist.

Figur 4 zeigt die untere Totpunktlage des Förderkolbens 9. Bewegt sich der Exzenterzapfen 6 in Richtung dieser unteren Totpunktlage, so bewegt sich die Kontaktfläche 16 in Figur nach rechts, wodurch der Abwälzring 7 eine Rotationsbewegung im Gegenuhrzeigersinn durchführt. Dies liegt wiederum daran, dass die von der Feder 17 ausgeübte Kraft auch im Bereich der unteren Totpunktlage grösser als die Gleitreibungskraft zwischen dem Teller 15 und dem Abwälzring 7 ist.

Der Abwälzring 7 bewegt sich somit relativ zum Teller 15 während der Drehbewegung des Exzenters 6 hin und her und ändert seine Drehrichtung pro Umdrehung der Antriebswelle 3 zweimal. Dies führt bei hoher Drehzahl der Antriebswelle 3 zu Problemen, da die Drehrichtungsänderungsfrequenz des Abwälzringes 7 und somit auch dessen Beschleunigungsmoment ansteigt. Im ungünstigsten Fall findet zwischen dem Teller 15 und dem Abwälzring 7 bei Drehbeschleunigungsspitzen ein Gleiten statt, was zu Beschädigungen führen kann.

Zur Vermeidung der bei hohen Drehzahlen auftretenden Beschädigungen im Bereich der Kontaktfläche 16 ist erfindungsgemäss ein Abwälzring 7' vorgesehen, wie er in Figur 5 im Querschnitt dargestellt ist. Der Abwälzring 7' entspricht im wesentlichen dem Abwälzring 7 der Figuren 1 bis 4, wobei jedoch am Aussenumfang des Abwälzringes 7' zwei Ausnehmungen bzw. Aussparungen 20, 22 vorgesehen sind. Die Aussparungen 20, 22 befinden sich axial ausserhalb des Bereichs der Kontaktfläche 16 und sind jeweils am äusseren Rand des Abwälzringes 7' vorgesehen. Die zwischen den beiden umlaufenden Ausnehmungen 20, 22 vorhandene Kontaktfläche, d.h. der vorstehende Teil des Aussenumfangs des Abwälzringes 7' ist wiederum leicht bombiert. Die Ausnehmungen 20, 22 des Abwälzringes 7' sind im Querschnitt gesehen etwa rechteckförmig.

Der erfindungsgemässe Abwälzring besitzt ein geringeres Trägheitsmoment und ein dementsprechend geringeres Beschleunigungsmoment, was eine höhere Drehrichtungsänderungsfrequenz des Abwälzrings, eine höhere Drehzahl der Antriebswelle und damit eine höhere Förderleistung der Hochdruckpumpe ermöglicht, ohne dass der Abwälzring 7' auf dem Teller 15 bei Drehbeschleunigungsspitzen gleitet. Eine Hochdruckförderpume mit einem erfindungsgemässen Exzentertrieb kann deshalb mit höheren Drehzahlen betrieben werden, ohne dass an den Bauteilen des Exzentertriebes Beschädigungen oder übermässiger Verschleiss auftritt.

## Patentansprüche

1. Hochdruckförderpumpe mit einem Hochdruckzylinder (8), einem darin verschiebbaren Förderkolben (9) und einem auf einer Antriebswelle (3) angeordneten Excenter (6), auf dem ein Abwälzring (7'), der an seinem Aussenumfang eine umlaufende Ausnehmung oder Aussparung (20, 22) aufweist, drehbar gelagert ist und an dem der Förderkolben (9) oder ein damit verbundenes Teil über eine Kontaktfläche (16) anliegt, **dadurch gekennzeichnet, dass** der Abwälzring (7') zwei Ausnehmungen oder Aussparungen (20, 22) aufweist, wobei jede Ausnehmung oder Aussparung (20, 22) axial ausserhalb des Bereichs der Kontaktfläche (16) an einem äusseren Rand des Abwälzringes (7') angeordnet ist und die beiden Ausnehmungen oder Aussparungen (20, 22) die Kontaktfläche (16) zwischen sich seitlich begrenzen.

2. Hochdruckförderpumpe nach Anspruch 1, **dadurch gekennzeichnet, dass** die Ausnehmungen (20, 22) des Abwälzringes (7') im Querschnitt gesehen etwa rechteckförmig sind.

3. Hochdruckförderpumpe nach Anspruch 1 oder 2, **dadurch gekennzeichnet, dass** die Umfangsfläche des Abwälzringes (7') bombiert (gekrümmt) ist.

4. Abwälzring (7') für eine Hochdruckförderpumpe nach einem der Ansprüche 1 bis 3, **gekennzeichnet durch** zwei Ausnehmungen oder Aussparungen (20, 22), wobei jede Ausnehmung oder Aussparung (20, 22) axial ausserhalb des Bereichs der Kontaktfläche (16) an einem äusseren Rand des Abwälzringes (7') angeordnet ist und die beiden Ausnehmungen oder Aussparungen (20, 22) die Kontaktfläche (16) zwischen sich seitlich begrenzen.

5. Abwälzring nach Anspruch 4, **dadurch gekennzeichnet, dass** die Ausnehmungen (20, 22) im Querschnitt gesehen etwa rechteckförmig sind.

6. Abwälzring nach Anspruch 4 oder 5, **dadurch gekennzeichnet, dass** die Umfangsfläche des Abwälzringes (7') bombiert (gekrümmt) ist.

## Claims

1. High-pressure feed pump having a high-pressure cylinder (8), a feed piston (9) displaceable therein, and an eccentric (6) arranged on a drive shaft (3), on which eccentric (3) a rolling ring (7'), which has in its outer circumference a circumferential recess or cutout (20, 22), is mounted to rotate and rests against the feed piston (9) or a part connected thereto via a contact area (16), **characterised in that** the rolling ring (7') has two recesses or cutouts (20, 22), each recess or cutout (20, 22) being arranged axially outside the region occupied by the contact area (16) at an outer edge of the rolling ring (7'), and the two recesses or cutouts (20, 22) laterally defining, between them, the contact area (16).

2. High-pressure feed pump according to claim 1, **characterised in that**, when seen in cross-section, the recesses or cutouts (20, 22) in the rolling ring (7') are approximately rectangular.

3. High-pressure feed pump according to claim 1 or 2, **characterised in that** the circumferential face of the rolling ring (7') is cambered (curved).

4. Rolling ring (7') for a high-pressure feed pump according to one of claims 1 to 3, **characterised by** two recesses or cutouts (20, 22), each recess or cutout (20, 22) being arranged axially outside the region occupied by the contact area (16) at an outer edge of the rolling ring (7'), and the two recesses or cutouts (20, 22) laterally defining, between them, the contact area (16).

5. Rolling ring according to claim 4, **characterised in that**, when seen in cross-section. the recesses or cutouts (20, 22) are approximately rectangular.

6. Rolling ring according to claim 4 or 5, **characterised in that** the circumferential face of the rolling ring (7') is cambered (curved).

## Revendications

1. Pompe d'alimentation à haute pression avec un cylindre à haute pression (8), un piston d'alimentation (9) coulissant dans celui-ci et un excentrique (6) monté sur un arbre d'entraînement (3) et sur lequel est montée en rotation une bague de roulement (7'), qui présente un évidement ou un retrait circonférentiel (20, 22) sur sa périphérie extérieure et sur laquelle le piston d'alimentation (9) ou une pièce liée à celui-ci repose au moyen d'une surface de contact (16), **caractérisée en ce que** la bague de roulement (7') présente deux évidements ou retraits (20, 22), chaque évidement ou retrait (20, 22) étant disposé sur un bord extérieur de la bague de roulement (7'), axialement à l'extérieur de la zone de la surface de contact (16) et les deux évidements ou retraits (20, 22) délimitant latéralement entre eux la surface de contact (16).

2. Pompe d'alimentation à haute pression selon la revendication 1, **caractérisée en ce que** les évidements (20, 22) de la bague de roulement (7') sont sensiblement rectangulaires, dans une vue en section transversale.

3. Pompe d'alimentation à haute pression selon la revendication 1 ou 2, **caractérisée en ce que** la surface périphérique de la bague de roulement (7') est bombée (courbe).

4. Bague de roulement (7') pour une pompe d'alimentation à haute pression selon l'une quelconque des revendications 1 à 3, **caractérisée par** deux évidements ou retraits (20, 22), chaque évidement ou retrait (20, 22) étant disposé sur un bord extérieur de la bague de roulement (7'), axialement à l'extérieur de la zone de la surface de contact (16), et les deux évidements ou retraits (20, 22) délimitant latéralement entre eux la surface de contact (16).

5. Bague de roulement selon la revendication 4, **caractérisée en ce que** les évidements (20, 22) sont sensiblement rectangulaires, dans une vue en section transversale.

6. Bague de roulement selon la revendication 4 ou 5, **caractérisée en ce que** la surface périphérique de la bague de roulement (7') est bombée (courbe).
